# EUROPÄISCHE PATENTSCHRIFT

(11) **EP 0 044 503 B1**
(45) Veröffentlichungstag und Bekanntmachung des Hinweises auf die Patenterteilung: **17.10.1984**
(21) Anmeldenummer: 81105474.1
(22) Anmeldetag: 13.07.1981
(51) Int. Cl.: H01Q 15/24, H01Q 1/42

(54) **Umpolarisiereinrichtung zur Erzeugung zirkular polarisierter elektromagnetischer Wellen**
Polariser for the generation of circularly polarised electromagnetic waves
Polariseur pour produire des ondes électromagnétiques polarisées d'une façon circulaire

(30) Priorität: 17.07.1980 DE 3027093
(43) Veröffentlichungstag der Anmeldung: 27.01.1982
(73) Patentinhaber: SIEMENS AKTIENGESELLSCHAFT, 80333 München (DE)
(72) Erfinder: Brunner, Anton, Dipl.-Ing., D-8136 Wangen (DE); Rieskamp, Klaus, Dr., D-8130 Söcking (DE)

## Beschreibung

Die Erfindung bezieht sich auf eine Umpolarisiereinrichtung zur Erzeugung zirkular polarisierter elektromagnetischer Wellen unter Verwendung einer ein- oder mehrschichtigen Gitterstruktur, die jeweils aus mehreren, in Form von Linien, Mäanderlinien, Linien-Rechteck-Kombihationen o. dgl. verlaufenden Leitern besteht und die vor einer Strahlungsapertur angebracht ist, von der linear polarisierte elektromagnetische Wellen ausgehen, die aber über den Aperturverlauf unterschiedlich verteilte Kreuzpolarisationsanteile aufweisen.

Primärstrahler, z. B. für Such- und Zielfolgeradarantennen, werden der leichteren Realisierbarkeit wegen zumeist für lineare Polarisation ausgeführt. Da bei Radaranwendungen für eine Verringerung der Reflexionswirkungen von Regenwolken jedoch die Verwendung zirkularer Polarisation günstiger ist, wird die lineare Polarisation des Antenne häufig durch eine Gitterstruktur vor der Antennenapertur in eine zirkulare Polarisation umgewandelt. Ein solcher Polarisationswandler mit Gitterstruktur ist z. B. aus US-A-3 754 271 bekannt. Danach erzeugen unter 45° zum E-Vektor (= elektrischer Feldvektor) der einfallenden Welle verlaufende Mäanderlinien durch die kapazitive bzw. induktive Beeinflussung der senkrecht und parallel zu ihnen liegenden E-Vektor-Komponenten einen Phasenunterschied, für den bei geeigneter Dimensionierung und Schichtung der für zirkulare Polarisation notwendige Wert von 90° erreicht wird. Auch andere Gitterstrukturen, bestehend aus geraden Linien in bestimmten Abständen in mehreren Schichten oder aus Linien-Rechteck-Kombinationen, zur Erzeugung zirkularer Polarisation sind bekannt.

Eine einwandfreie Zirkularpolarisation ohne gegendrehenden Orthogonalanteil wird jedoch durch die bekannte Gitterstruktur aus US-A-3 754 271 nur dann erreicht, wenn vor der Umpolarisierung eine Linearpolarisation vorliegt, die keine über den Aperturverlauf unterschiedlichen Kreuzpolarisationskomponenten aufweist. Nur dann kann mit dem bekannten Gitter die Bedingung erfüllt werden, daß seine Mäanderlinien bezüglich ihrer Hauptausdehnungsrichtung so orientiert sind, daß sie an jeder Aperturstelle zu den jeweiligen E-Vektoren des linear polarisierten E-Vektorfeldes der einfallenden und umzupolarisierenden Welle unter 45° geneigt sind. Dies liegt daran, weil beim aus US-A-3 754 271 bekannten Gitter alle Mäanderlinien in ihrer Hauptausdenhungsrichtung parallel und an jeder Stelle der Strahlungsapertur gleich gerichtet verlaufen. Sollte demnach die umzupolarisierende Linearpolarisation über diese Strahlungsapertur hinweg unterschiedlich verteilte Kreuzpolarisationskomponenten aufweisen, so gäbe es bei Verwendung des aus US-A-3 754 271 bekannten Umpolarisiergitter zur Verhütung gegendrehender und damit störender Anteile bei der zu erzeugenden Zirkularpolarisation nur die eine Möglichkeit, nämlich ein eigenes Gitter zur Sperrung der Kreuzpolarisationskomponenten überhaupt, d. h. ein sogenanntes Kreuzpolarisations-Unterdrückungsgitter dem aus US-A-3 754 271 bekannten Gitter vorzuschalten.

Ein solches Kreuzpolarisations-Unterdrükkungsgitter ist für sich bekannt und ist zur Unterdrückung bzw. Entkopplung der Kreuzpolarisation oder im allgemeinen der Orthogonal- oder Depolarisation gegenüber einer gewünschten Linear- oder Zirkularpolarisation für viele Anwendungen, z. B. zur Vermeidung von Übersprechen bei Doppelpolarisationsbetrieb oder zur Erzielung der nötigen Genauigkeit bei Peilverfahren, von großer Wichtigkeit. Dazu können in bekannter Weise bei linearer Polarisation Gitter mit bezüglich des E-Vektors senkrecht verlaufenden Metallstreifen oder Drähten verwendet werden. Die parallel zu den Drähten verlaufende Kreuzpolarisationskomponente wird reflektiert und damit unterdrückt. Durch die Verwendung mehrerer solcher Gitterschichten wird der Grad der Unterdrückung der Kreuzpolarisationskomponente noch erhöht.

Aufgabe der Erfindung ist es, den Aufwand zweier Gitter zu vermeiden und mit Hilfe einer einzigen gitterartigen Anordnung die gegebene Linearpolarisation einer Antenne in eine zirkulare Polarisation umzuwandeln, wobei der über die Antennenapertur verteilte, von Ort zu Ort unterschiedliche Kreuzpolarisationsanteil bei der Umwandlung unterdrückt werden soll, d. h. daß die aus Ko- und Kreuzpolarisation resultierende und von Aperturstelle zur Aperturstelle unterschiedliche Polarisation an allen Aperturstellen in eine reine, gewünschte zirkulare Polarisation umgewandelt werden soll. Diese beiden Aufgaben, nämlich die Polarisationsumwandlung und die Orthogonalpolarisationsunterdrückung, konnten bisher nur in getrennten Einrichtungen durchgeführt werden.

Gemäß der Erfindung, die sich auf eine Umpolarisiereinrichtung der eingangs genannten Art bezieht, wird die vorstehend genannte Aufgabe dadurch gelöst, daß die Linien, Mäanderlinien, Linien-Rechteck-Kombinationen o. dgl. der unmittelbar vor der Strahlungsapertur angeordneten Gitterstruktur bezüglich ihrer Hauptausdehnungsrichtung so orientiert sind, daß sie an jeder Stelle zu dem an dieser Stelle vorliegenden E-Vektor des mit den Kreuzpolarisationsanteilen versehenen E-Vektorfeldes der einfallenden und umzupolarisierenden Welle unter 45° geneigt sind. In der Regel ist das einfallende Feld bekannt oder es kann leicht ermittelt werden. Nach Berechnung oder Messung der Aperturpolarisationsverteilung kann dann der Verlauf der Leiterstruktur angegeben werden.

Das Prinzip nach der Erfindung läßt sich sowohl für ein ebenes Polarisationsgitter als auch für ein gekrümmtes, z. B. kegelförmiges, anwenden, wenn die Orientierung der Leiterstruktur auf die Projektion in einer Ebene senkrecht zur Hauptstrahlungsachse, d. h. zur Antennenachse, bezogen ist.

In vorteilhafter Weie sind die Leiter der Gitterstruktur geätzte Metallstreifen auf einer Kunststoff-Folie.

Bei Verwendung einer mehrschichtigen Gitterstruktur werden dabei zur Abstandshaltung zwischen den einzelnen Folien Isolierstoffschichten angeordnet, welche aus Hartschaum bestehen oder aber als Wabenstruktur ausgebildet werden können.

Die Umpolarisiereinrichtung nach der Erfindung läßt sich in zweckmäßiger Weise mit einer Aperturabdeckung (Radom) einer Antenne, z. B. einer Zielfolgeradarantenne, zusammenfassen. Die Erfindung wird im folgenden anhand eines in vier Figuren dargestellten Ausführungsbeispiels näher erläutert.

Es zeigen :
Figur 1 das E-Vektorfeld über die Apertur einer Parabol-Reflektorantenne,
Figur 2 den Verlauf der Leiterstruktur einer gitterartigen Umpolarisiereinrichtung nach der Erfindung,
Figur 3 die Schrägansicht eines Ausschnitts der dreischichtig ausgebildeten Einrichtung nach Fig. 2, und
Figur 4 in Draufsicht einen Ausschnitt der mäanderförmigen Leiterbahnen.

In Fig. 1 ist über eine Apertur 1 einer in einer Ansicht von vorne gezeigten Parabolreflektorantenne die E-Vektorverteilung der von dieser Antenne ausgehenden elektromagnetischen Strahlung dargestellt. Die Pfeile 2 geben die Richtungen der E-Vektoren an den verschiedenen Stellen der Apertur 1 an. Diese Vektorverteilung, d. h. die Polarisationsverteilung kann errechnet oder gemessen werden.

Fig. 2 zeigt die gleiche Apertur 1 mit einer Metallgitterstruktur 3 davor, welche aus der in Fig. 1 dargestellten Polarisation die gewünschte Zirkularpolarisation erzeugt. Die mäanderförmig verlaufenden Leiter 4 weisen eine Orientierung auf, die unter 45° zu den jeweiligen E-Vektoren 2 an den entsprechenden Stellen von Fig. 1 geneigt ist. Dadurch werden alle E-Vektoren über der Apertur 1, unabhängig von ihrer Neigung, in die gewünschte Zirkularpolarisation übergeführt, ohne daß ein gegendrehender orthogonaler Anteil erzeugt wird. In Fig. 2 ist zur Vereinfachung der Zeichnung nur in einem kleinen Bereich der Apertur 1 die Mäanderform der Leiter 4 angedeutet.

Fig. 3 zeigt einen Ausschnitt eines Polarisationsgitters nach der Erfindung mit drei Metallgitterstrukturen übereinander, welche jeweils auf einer Kunststoff-Folie 5, 6 und 7 z. B. nach einem Ätzverfahren hergestellt sind. Jede dieser drei Gitterstrukturen besteht aus einer Vielzahl von mäanderförmigen Leiterbahnen 8. Bei Draufsicht liegen die auf der mittleren Folie 6 angebrachten, in einem kleinen Bereich zumindest angenähert parallel zueinander verlaufenden Leiterbahnen 8 zwischen den auf den beiden anderen Folien 5 und 7 aufgebrachten Leiterbahnen 8. Damit ein bestimmter Abstand zwischen den Folien 5, 6 und 7 gehalten werden kann, sind zwischen diesen Folien Isolierstoffschichten 9 und 10 angeordnet, welche insbesondere aus Gründen der Gewichtsersparnis vorteilhaft in einer Wabenstruktur ausgeführt sind. Die Dicke des gesamten Gitters beträgt beispielsweise eine Drittelwellenlänge.

Fig. 4 zeigt zwei auf einer Folie angeordnete und in einem kurzen Bereich angenähert parallel verlaufende Leiterbahnen 8 in bezug zur Richtung des an dieser Stelle vorliegenden E-Vektors der einfallenden Welle. Die mäanderförmigen Leiterbahnen 8 weisen beispielsweise eine Amplitude von einer Achtelwellenlänge und in diesem Bereich einen Abstand von etwa einer Zehntelwellenlänge auf.

## Patentansprüche

1. Umpolarisiereinrichtung zur Erzeugung zirkular polarisierter elektromagnetischer Wellen unter Verwendung einer ein- oder mehrschichtigen Gitterstruktur (3), die jeweils aus mehreren in Form von Linien, Mäanderlinien, Linien-Rechteck-Kombinationen o. dgl. verlaufenden Leitern besteht und die vor einer Strahlungsapertur (1) angebracht ist, von der linear polarisierte elektromagnetische Wellen ausgehen, die aber über den Aperturverlauf unterschiedlich verteilte Kreuzpolarisationsanteile aufweisen, dadurch gekennzeichnet, daß die Linien, Mäanderlinien (4), Linien-Rechteck-Kombinationen o. dgl. der unmittelbar vor der Strahlungsapertur (1) angeordneten Gitterstruktur (3) bezüglich ihrer Hauptausdehnungsrichtung so orientiert sind, daß sie an jeder Stelle zu dem an dieser Stelle vorliegenden E-Vektor (2) des mit den Kreuzpolarisationsanteilen versehenen E-Vektorfeldes der einfallenden und umzupolarisierenden Welle unter 45° geneigt sind.

2. Um^{p}olarisiereinrichtung nach Anspruch 1, dadurch gekennzeichnet, daß die mäanderförmigen Leiter (4) o. dgl. geätzte Metallstreifen (8) auf einer Kunststoffolie (5, 6, 7) sind.

3. Umpolarisiereinrichtung nach Anspruch 1 und 2, dadurch gekennzeichnet, daß bei mehrschichtiger Gitterstruktur zur Abstandshaltung zwischen den Folien (5, 6, 7) lsollerstoffschichten (9, 10) angeordnet sind, welche aus Hartschaum bestehen oder als Wabenstruktur ausgebildet werden können.

4. Umpolarisiereinrichtung nach einem der vorhergehenden Ansprüche, dadurch gekennzeichnet, daß bei einer gekrümmten, d. h. nicht ebenen Gitterstruktur, die in Anspruch 1 angegebene Orientierung der Linien, Mäanderlinien, Linien-Rechteck-Kombinationen o. dgl. auf die Projektion in einer Ebene senkrecht zur Hauptstrahlungsachse bezogen ist.

5. Umpolarisiereinrichtung nach einem der vorgehenden Ansprüche, gekennzeichnet durch die Verwendung als Aperturabdeckung einer Antenne.

6. Umpolarisiereinrichtung nach Anspruch 5, dadurch gekennzeichnet, daß die Antenne eine Zielfolgeradarantenne mit einem abgedeckten Reflektorspiegel ist und daß die Gitterstruktur in der Reflektoraperturabdeckung (Radom) enthalten ist.

## Claims

1. A polarisation converter for the generation of circularly polarised electromagnetic waves employing a single or multi-layer grid structure (3) which in each case consists of a plurality of conductors extending in the form of lines, meander-form lines, linear-rectangular-combinations or the like, and which are fixed before a radiation aperture (1) from which emanate linearly polarised electro-magnetic waves having cross-polarisation components differently distributed over the aperture, characterised in that the lines, meander-form lines (4), linear-rectangle-combinations or the like of the grid structure (3) arranged directly before the radiation aperture (1) are so orientated in respect of their main direction of extension, that at each point they are tilted under 45° towards the E-vector (2) of the E-vector field of the incident wave to be repolarised present at this point, which E-vector field is provided with the cross-polarisation components.

2. A polarisation converter as claimed in Claim 1, characterised in that the meander-form conductors (4) or the like are etched metal strips (8) on a plastic foil (5, 6, 7).

3. A polarisation-converter as claimed in Claim 1 and 2, characterised in that in a multi-layer grid structure there are arranged insulating layers (9, 10) in order to maintain a distance between the foils (5, 6, 7), which can consist of hard foam or can be designed as a honeycomb structure.

4. A polarisation converter as claimed in one of the preceding claims, characterised in that in a curved, i. e. non-planar grid structure, the orientations of the lines, meander-form lines, linear-rectangular combinations or the like, referred to in Claim 1, are related to projections in a plane at right angles to the main radiation axis.

5. A polarisation converter as claimed in one of the preceding Claims, characterised by use as an aperture cover of an antenna.

6. A polarisation converter as claimed in Claim 5, characterised in that the antenna is a radar tracking antenna having a covered reflector mirror, and that the grid structure is included in the reflector aperture cover (radome).

## Revendications

1. Dispositif de repolarisation pour la production d'ondes électromagnétiques polarisées circulairement, moyennant l'utilisation d'une structure de grille (3) à une ou à plusieurs couches, qui est constituée par plusieurs conducteurs réalisés avec une forme de lignes, de lignes en forme de méandres, de combinaisons de lignes et de rectangles ou analogues, et qui est disposée devant une ouverture rayonnante (1) d'où partent des ondes électromagnétiques polarisées linéaire- ment qui possèdent cependant des composantes de polarisation croisée réparties diversement au-dessus de l'ouverture, caractérisé par le fait que du point de vue de la direction de leur extension principale, les lignes, les lignes en forme de méandres (4), les combinaisons de lignes et de rectangles ou analogues de la structure de grille (3), disposées directement devant l'ouverture rayonnante (1), sont orientées de telle manière qu'en chaque endroit, elles sont inclinées à 45° par rapport au vecteur E (2), présent en cet endroit, du champ du vecteur E, muni des composantes de polarisation croisée, de l'onde incidente devant être repolarisée.

2. Dispositif de repolarisation suivant la revendication 1, caractérisé par le fait que les conducteurs en forme de méandres (4) ou analogues sont des bandes métalliques (8) obtenues par attaque chimique sur une feuille de matière plastique (5, 6, 7).

3. Dispositif de repolarisation suivant les revendications 1 et 2, caractérisé par le fait que dans le cas d'une structure de grille à plusieurs couches, pour l'entretoisement entre les feuilles (5, 6, 7) se trouvent disposées des couches de matériau isolant (9, 10) qui sont constituées en une mousse dure ou peuvent être réalisées sous la forme d'une structure en nid d'abeilles.

4. Dispositif de repolarisation suivant l'une des revendications précédentes, caractérisé par le fait que dans le cas d'une structure de grille cintrée, c'est-à-dire non plane, l'orientation indiquée dans la revendication 1, des lignes, des lignes en forme de méandres, des combinaisons de lignes et de rectangles ou analogues est rapportée à la projection dans un plan perpendiculaire à l'axe de rayonnement principal.

5. Dispositif de repolarisation suivant l'une des revendications précédentes, caractérisé par son utilisation en tant que capot d'ouverture d'une antenne.

6. Dispositif de repolarisation suivant la revendication 5, caractérisé par le fait que l'antenne est une antenne de radar de poursuite de cibles à miroir formant réflecteur recouvert et que la structure de grille est contenue dans le capot (radôme) de l'ouverture du réflecteur.
